# EUROPÄISCHE PATENTSCHRIFT

(11) **EP 2 250 444 B1**
(45) Veröffentlichungstag und Bekanntmachung des Hinweises auf die Patenterteilung: **05.07.2017**
(21) Anmeldenummer: 09712480.4
(22) Anmeldetag: 23.02.2009
(51) Int. Cl.: F24F 3/052

(54) **ZWEI KANAL-KLIMAANLAGE ZUR FLEXIBLEN KLIMATISIERUNG EINER ANZAHL VON RÄUMEN**
TWO-CHANNEL AIR CONDITIONER FOR THE FLEXIBLE CLIMATE CONTROL OF A NUMBER OF ROOMS
SYSTÈME DE CLIMATISATION À DEUX CANAUX, POUR LA CLIMATISATION FLEXIBLE D UN CERTAIN NOMBRE DE LOCAUX

(30) Priorität: 22.02.2008 DE 102008010656
(43) Veröffentlichungstag der Anmeldung: 17.11.2010
(73) Patentinhaber: Robert Bosch GmbH, 70442 Stuttgart (DE)
(72) Erfinder: Bauer, Albert, 80939 München (DE)
(86) Internationale Anmeldenummer: PCT/EP2009/001273
(87) Internationale Veröffentlichungsnummer: WO 2009/103563

(56) Entgegenhaltungen:
- CH-A5- 576 609
- DE-A1- 1 454 635
- DE-A1- 2 553 380
- GB-A- 2 235 551
- US-A- 2 729 429
- US-A- 3 901 310
- US-A- 4 039 124

## Beschreibung

Die Erfindung betrifft eine Zweikanal-Klimaanlage zur Klimatisierung einer Anzahl von Räumen gemäß der im Oberbegriff des Anspruches 1 angegebenen Art.

Räume, insbesondere von Gebäuden können, beispielsweise aufgrund ihrer Ausrichtung nach Norden oder Süden, Ausrichtung zu vorherrschenden Windrichtungen oder aufgrund der in den Räumen befindlichen Geräten, unterschiedlichen Wärme- und Kühllasten unterworfen sein. Daher sind Einkanal-Klimaanlagen und Zonen-Klimaanlagen nicht immer für die Klimatisierung vielräumiger Gebäude geeignet, da die zu klimatisierende Luft in diesen Fällen in unterschiedlichen Zuständen in den zu klimatisierenden Räumen eingebracht werden muss.

Hierfür wurden in der Vergangenheit vielfach Zweikanal-Klimaanlagen gebaut. Dabei wird Außenluft aus dem Freien angesaugt und nach einer gewissen Grundaufbereitung von einem Zuluftventilator in zwei Zuluftkanäle gefördert. In dem einen Zuluftkanal wird die Zuluft über einen Lufterhitzer - Heizregister - erwärmt. Dieser Kanal bildet somit den Warmluftkanal. In dem anderen Zuluftkanal wird die Zuluft über einen Oberflächenkühler - Kühlregister - gekühlt. Dieser Kanal bildet somit den Kaltluftkanal. Jeder einzelne Luftauslass in dem zu klimatisierenden Raum weist über einen Mischkasten einen Anschluss an den Warmluft- und den Kaltluftkanal auf. Die Mischkästen sind somit vorgesehen um den Luftauslass mit den Anschlüssen an den Warmluft- und den Kaltluftkanal zu verbinden. In den Mischkästen werden die Warmluft aus dem Warmluftkanal und die Kaltluft aus dem Kaltluftkanal miteinander vermischt. Hierfür ist in die Mischkästen eine Mischvorrichtung eingebracht, die einen pneumatischen Stellmotor, ein mit dem Kaltluftkanal zusammenwirkendes Kaltluftventil und ein mit dem Warmluftkanal zusammenwirkendes Warmluftventil umfasst. Durch einen pneumatischen Stellmotor sind die Ventilstellungen aneinander gekoppelt. Ist das Ventil zum Warmluftkanal zu 30% geöffnet ist gleichzeitig das Ventil zum Kaltluftkanal zu 70% geöffnet. Es ergibt sich dadurch immer ein Öffnungswert von 100%, wodurch die Luftmenge, welche durch den Mischkasten gefördert wird, immer gleich bleibt.

Durch Betätigen der Ventile über den Stellmotor wird die Mischung der warmen und der kalten Luft unter Beibehaltung der Luftmenge geregelt. Beispielsweise erhalten Räume mit maximaler Kühllast nur Kaltluft - das Ventil zum Kaltluftkanal ist zu 100% offen und zugleich ist das Ventil zum Warmluftkanal zu 0% offen - und Räume mit maximaler Heizlast nur Warmluft - das Ventil zum Warmluftkanal ist zu 100% offen und zugleich ist das Ventil zum Kaltluftkanal 0% offen - und Räume mit Teillast eine Mischung von Kalt- und Warmluft mit entsprechenden Öffnungen der beiden Ventile.

Eine derartige Klimaanlage ist beispielsweise aus dem Buch Recknagel, Sprenger, Schramek: Taschenbuch für Heizung und Klimatechnik, München u.a., Oldenburg Industrieverlag, 2003, Seiten 1093 bis 1096 bekannt.

Auch die DE 35 09 621 C2, die DE 33 07 116 A1, die DE 1 454 635 A, die DE 1 454 615 A, die DE 21 35 934 A und die CH 576 609 A betreffen jeweils eine eingangs beschriebene Zweikanal-Klimaanlage. GB 2 235 551 A offenbart eine Zweikanal-Klimaanlage gemäß dem Oberbegriff von Anspruch 1. Lüftungstechnische Anlagen ergeben sich aus der DE 1 580 983 A sowie der DE 198 47 504 C1. Nachteilig an den eingangs genannten Zweikanal-Anlagen ist, dass im Sommer genauso wie im Winter sowohl im Warmluftkanal als auch im Kaltluftkanal permanent warme Luft und kühle Luft vorgehalten werden muss. Somit ist ein Register in einem Kanal immer aktiviert. Zudem wird mit den bekannten Geräten auch immer permanent eine nahezu konstante Luftmenge in die beiden Kanäle eingebracht. Eine individuelle Luftmengenerhöhung zwecks schneller Kühlung oder Erwärmung ist nicht möglich. Die bekannten Zweikanal-Klimaanlagen haben daher einen sehr hohen Energieverbrauch und sind sehr unflexibel. Eine Reduzierung des Energieverbrauchs ist mit diesen Anlagen bisher nicht möglich.

Der Erfindung liegt daher die Aufgabe zugrunde, eine Zweikanal-Klimaanlage derart weiter zu bilden, dass die Flexibilität erhöht wird. Zudem sollen die Voraussetzungen geschaffen werden, um den Energieverbrauch erheblich zu reduzieren, und insbesondere eine Anpassung bestehender Zweikanal-Klimaanlagen an die Erfindung zu ermöglichen. Diese Aufgabe wird durch die kennzeichnenden Merkmale des Anspruches 1 in Verbindung mit seinen Oberbegriffsmerkmalen gelöst.

Weitere Vorteile und Merkmale der Erfindung bilden die Gegenstände der Unteransprüche.

Der Erfindung liegt die Erkenntnis zugrunde, dass die Kopplung der Ventileinrichtungen den individuellen Klimatisierungsbedürfnissen in den zu klimatisierenden Räumen nicht gerecht wird und es dadurch zu Energieverschwendung kommt. Durch eine Entkopplung der Ventileinrichtung kann in einfacher Weise dieses Problem gelöst werden. Nunmehr ist es möglich, bei Bedarf die maximale Zuluftmenge aus dem einen Zuluftkanal als auch die maximale Zuluftmenge aus dem anderen Zuluftkanal in einen zu klimatisierenden Raum zu leiten. Eine schnelle Anpassung an die gewünschten Bedingungen und eine hohe Flexibilität wird hierdurch erreicht.

Nach der Erfindung sind daher die Ventileinrichtungen so voneinander unabhängig ausgebildet, dass die Luftmengen aus den jeweiligen Zuluftkanälen zu den einzelnen zu klimatisierenden Räumen unabhängig von einander einstellbar sind.

Gemäß einer Ausführungsform der Erfindung ist die Ventileinrichtung jeweils so ausgebildet und gesteuert ist, dass auch nur einer der Zuluftkanäle mit der Lufteinlassvorrichtung eines zu klimatisierenden Raumes verbindbar ist.

Vorzugsweise ist eine der Größen Druck, Temperatur, Feuchte, Dichte in jedem Zuluftkanal, unabhängig von der jeweiligen Größe im anderen Zuluftkanal, als Führungsparameter für die Steuerung/Regelung zu verwenden. Hierdurch wird die Flexibilität und die Optimierungsmöglichkeit der Anlage weiter verbessert.

Nach einem weiteren Aspekt der Erfindung liegt dieser die Erkenntnis zugrunde, dass das Kühl- oder Heizregister im jeweiligen Kanal nur nach Bedarf aktiviert werden muss, wodurch sich der Energieverbrauch erheblich senken lässt. Hierdurch ergeben sich weitere vielfältige Möglichkeiten zur Optimierung der Energieeinsparung. Erfindungsgemäß weist die Zweikanal-Klimaanlage eine mit den Temperaturreglern der zu klimatisierenden Räume zusammenwirkende Schaltung auf, die mit den Temperatursensoren in den Zuluftkanälen, den Temperatursensoren in den zu klimatisierenden Räumen und dem in zumindest einem Zuluftkanal angeordneten Kühl- oder Heizregister verbunden ist, wobei die Schaltung ein das Kühl- oder Heizregister öffnendes Stellsignal nur abgibt, wenn die Temperatur in zumindest einem Zuluftkanal zum Kühlen oder Heizen der zu klimatisierenden Räume im Zusammenhang mit der geförderten Luftmenge nicht ausreicht. Hierdurch können auf einfache Weise erhebliche Energiekosten eingespart werden, da nunmehr das Kühl- und/oder Heizregister nicht mehr permanent aktiviert ist.

Vorzugsweise wird dabei der Druck in den Zuluftkanälen in Abhängigkeit von den benötigten Luftmengen über die die Ventileinrichtung bildenden Klappen und/oder einen Zuluftmotor geregelt.

Insbesondere kann jeder Zuluftkanal ein Heiz- und/oder Kühlregister aufweisen oder alternativ hierzu kann der eine Zuluftkanal ein Heizregister und der zweite Zuluftkanal ein Kühlregister umfassen.

Gemäß einer weiteren Ausführungsform der Erfindung sind die Kühl- und Heizregister der Zuluftkanäle unabhängig von einander über einen vorbestimmten Temperaturbereich einstellbar.

Aufgrund der veränderten Ventilsteuerung für die beiden Zuluftkanäle entfällt sowohl die bisherige Festlegung auf einen Warmluft- und einen Kaltluftkanal als auch der bisher notwendige Mischkasten vollständig. Des Weiteren ergeben sich dadurch weitere Möglichkeiten der Luftmengensteuerung, auch im Hinblick auf den Wärme- oder Kältebedarf.

Weitere Energiekosten lassen sich auch dadurch einsparen, dass die Mindestzulufttemperatur in den Zuluftkanälen im Wesentlichen der Minimaltemperatur der Anlage entspricht, mit der diese keinen Schaden nimmt, beispielsweise 12°C.

Vorzugsweise variiert auch die den einzelnen Zuluftkanälen zugeführte Luftmenge unabhängig voneinander. Die Zuluftmenge kann dabei für die jeweils zu klimatisierenden Räume oder Raumzonen in Abhängigkeit von der Differenz zwischen der Temperatur im zu klimatisierenden Raum (T_{Raumlst}) oder der zu klimatisierenden Raumzone und der voreingestellten Temperatur/Sollwert (T_{RaumSoll}) als auch in Abhängigkeit von der Zulufttemperatur variieren. Hierdurch wird die Luftmenge bedarfsweise so erhöht, dass ein schnelles Erwärmen oder Kühlen bei optimaler Behaglichkeit gewährleistet wird.

Vorzugsweise sind Be- und/oder Entfeuchtungseinrichtungen für die Zuluft in zumindest einem Zuluftkanal vorgesehen, welche bedarfsweise zuschaltbar sind.

Zudem können auch weitere Kühl- und/oder Heizeinrichtungen für die Zuluft in zumindest einem Zuluftkanal vorgesehen sein, welche bedarfsweise zuschaltbar sind.

Eine weitere Steuerungsmöglichkeit ist über die Dichtewerte im Raum und Zuluftkanal gegeben. Grundsätzlich kann jedem Zuluftkanal eine Einrichtung zur Aufbereitung der Luft vorgeschaltet sein, in welcher die Luft bedarfsweise erwärmt, gekühlt, befeuchtet oder entfeuchtet wird.

Gemäß der Erfindung sind die Zuluftkanäle für unterschiedliche Zuluftmengen ausgelegt. Dazu können die Kühl- und/oder Heizregister und/oder die Be- und Entfeuchtungseinrichtungen entsprechend der maximal möglichen Zuluftmenge in dem jeweiligen Zuluftkanal ausgelegt sein.

Weitere Vorteile, Merkmale und Anwendungsmöglichkeiten der vorliegenden Erfindung ergeben sich aus der nachfolgenden Beschreibung in Verbindung mit dem in der Zeichnung dargestellten Ausführungsbeispiel.

Die Erfindung wird im Folgenden anhand des in der Zeichnung dargestellten Ausführungsbeispiels näher beschrieben. In der Beschreibung, in den Patentansprüchen, in der Zusammenfassung und in der Zeichnung werden die in der hinten angeführten Liste der Bezugszeichen verwendeten Begriffe und zugeordneten Bezugszeichen verwendet. In der Zeichnung bedeutet:
Fig. 1 ein Blockschaltbild einer Zweikanal-Klimaanlage nach der Erfindung.

In Fig. 1 ist ein Blockschaltbild einer Zweikanal-Klimaanlage 10 nach der Erfindung dargestellt. Die Zweikanal-Klimaanlage 10 weist einen zentralen Zuluftkanal 12 auf. In diesen zentralen Zuluftkanal 12 ist ein Zuluftmotor 14 sowie ein dem Zuluftmotor 14 nachgeschaltetes Heizregister 16 eingebracht. Dem Heizregister 16 ist ein Temperaturfühler 18 nachgeschaltet.

Der zentrale Zuluftkanal 12 teilt sich in einen ersten Zuluftkanal 20 und einen zweiten Zuluftkanal 22. In den ersten Zuluftkanal 20 ist eine Klappe 24 eingebracht, die von einem Motor 26 angetrieben wird. In gleicher Weise ist in den zweiten Zuluftkanal 22 eine Klappe 28 eingebracht, welche von einem Motor 30 angetrieben wird. Über die Klappen 24, 28 und über den Zuluftmotor 14 wird jeweils die variable Luftmenge für den ersten und zweiten Zuluftkanal 20 und 22 eingestellt.

Der Klappe 24 im ersten Zuluftkanal ist zunächst ein Kühlregister 32, dann ein Heizregister 34 und schließlich eine Befeuchtungseinrichtung 36 nachgeordnet. Schließlich sind in den ersten Zuluftkanal 20 nach der Befeuchtungseinrichtung 36 noch ein Temperaturfühler 38, ein Feuchtigkeitsfühler 40 sowie ein Druckfühler 42 eingebracht. Der erste Zuluftkanal ist mit Räumen 44, 46 und 48 jeweils verbindbar.

Hierfür ist jeweils ein Verzweigungskanal 50 vorgesehen, der mit einem Lufteinlass 52 inmitten den jeweiligen Raum 44, 46, 48 verbunden ist. Der Verzweigungskanal 50 ist Teil des ersten Zuluftkanals 20. In diesen Verzweigungskanal 50 ist eine Klappe 54 eingebracht, welche über einen Motor 56 betätigt wird.

In gleicher Weise wie der erste Zuluftkanal 20 ist auch der zweite Zuluftkanal 22 aufgebaut. Nach der Klappe sind ein Kühlregister 58, ein Heizregister 60 sowie eine Befeuchtungseinrichtung 62 nachgeschaltet. An die Befeuchtungseinrichtung 62 schließt sich ein Temperaturfühler 64, ein Feuchtefühler 66 sowie ein Druckfühler 68 an.

Von dem zweiten Zuluftkanal 22 geht jeweils ein zweiter Verzweigungskanal 70 ab, der mit dem Lufteinlass 52 der jeweiligen Räume 44, 46, 48 verbunden ist. In den zweiten Verzweigungskanal 70 ist eine Klappe 72 eingebracht, die von einem Motor 74 betätigt wird.

In den Räumen 44, 46, 48 sind jeweils ein Temperaturfühler 76, ein Feuchtefühler 78 sowie ein Luftqualitätsfühler 80 vorgesehen. Über die einzelnen Fühler wird die Temperatur im Raum 44, 46, 48 geregelt. In dem Regelkreis ist für den jeweiligen Raum ein entsprechender Sollwert vorgegeben. Dabei wird das Kühlregister 32, 58, das Heizregister 34, 60, und die Befeuchtungseinrichtung 36, 62 in dem jeweiligen Zuluftkanal 20, 22 nur aktiviert, wenn bedarfsweise die Temperatur zum Kühlen oder Heizen des zu klimatisierenden Raumes oder der Grad zur Befeuchtung in zumindest einem der Zuluftkanäle 20, 22 nicht ausreicht. In der Regel ist der Lufteinlass 52 in dem zu klimatisierenden Raum 44, 46, 48 nur mit einem Zuluftkanal 20 oder 22 verbunden. Somit wird die Luft gegenüber dem bisher bekannten Stand der Technik nicht mehr gemischt sondern entweder dem ersten Zuluftkanal 20 oder dem zweiten Zuluftkanal 22 entnommen.

Über die Klappen 54 und 72 wird jeweils die Luftmenge eingestellt. Die Zuluftmenge für die jeweils zu klimatisierenden Räume 44, 46, 48 variiert in Abhängigkeit von der Differenz zwischen der Temperatur im zu klimatisierenden Raum und der voreingestellten Temperatur als auch in Abhängigkeit von der Zulufttemperatur. Hierfür sind die entsprechenden Temperaturfühler 18, 38 und 76 vorgesehen.

Der Druck in den Zuluftkanälen 20, 22 wird in Abhängigkeit von der benötigten Luftmenge in den zu klimatisierenden Räumen 44, 46, 48 über die Klappen 24, 28, 54, 72 sowie den Zuluftmotor 14 geregelt. Die Kühlregister 32, 58, die Heizregister 34, 60 sowie die Befeuchtungseinrichtung 36, 62 sind nur aktiviert, wenn in den jeweiligen Zuluftkanälen 20, 22 die Temperatur und/oder die Dichtewerte und/oder die Feuchtewerte nicht den Vorgaben entsprechen.

Die Kühlregister 32, 58 sowie die Heizregister 16, 34 und 60 sind über einen vorbestimmten Temperaturbereich einstellbar.

Die Klappen 54 und 72 bilden eine Art Ventileinrichtung. Diese ist so ausgebildet, dass je nach Anforderung auch nur einer der Zuluftkanäle 20, 22 mit dem Lufteinlass 52 in den klimatisierenden Räumen 44, 46, 48 verbunden wird. Über die Klappen 54 und 72 wird zudem die Luftmenge aus dem jeweiligen Zuluftkanal 20, 22 unabhängig voneinander gesteuert.

Die Klimaanlage kann nach der Erfindung in jedem Zuluftkanal eine variable Temperatur vorhalten, wobei die Mindestzulufttemperatur auf einen Mindestsollwert und/oder die maximale Zulufttemperatur auf einen Maximalsollwert eingestellt werden kann.

Der erste Zuluftkanal 20 und der zweite Zuluftkanal 22 können unterschiedlich große Querschnitte für unterschiedlich große Zuluftmengen und unterschiedlich leistungsfähige Kühl- und/oder Heizregister aufweisen. Im Folgenden ist der erste Zuluftkanal 20 für ein geringeres Zuluftvolumen ausgelegt. Der Querschnitt des ersten Zuluftkanals 20 ist geringer. Der zweite Zuluftkanal 22 ist für ein größeres Zuluftvolumen ausgelegt. Der Querschnitt des zweiten Zuluftkanals 22 ist größer.

### Beispiel 1:

Bei einer Außentemperatur von 0°C müssen die Räume 44, 46, 48 beheizt werden. Reicht der erste Zuluftkanal 20 aus, um den Wärmebedarf der Räume 44, 46, 48 zu decken, ist der zweite Zuluftkanal 22 von den Räumen 44, 46, 48 abgekoppelt, d.h. die Klappen 72 und 28 sind geschlossen. Die Klappen 54 des ersten Zuluftkanals 20 sind geöffnet. Das Heizregister 34 im ersten Zuluftkanal 20 kann ebenfalls geöffnet sein, wohingegen das Heizregister im zweiten Zuluftkanal 22 geschlossen ist.

### Beispiel 2:

Die Außentemperatur beträgt beispielsweise -10°C. Hier kann es sein, dass die Heizleistung im ersten Zuluftkanal 20, wie unter Beispiel 1 beschrieben, nicht mehr ausreicht, um die Räume 44, 46, 48 zu beheizen. In diesem Fall kann der erste Zuluftkanal 20, der eine geringere Heizleistung durch das kleinere Heizregister 34 und durch den geringeren maximalen Zuluftvolumenstrom aufweist, geschlossen werden. Der zweite Zuluftkanal 22 der gegenüber dem ersten Zuluftkanal 20 eine höhere Heizleistung aufweist, wird geöffnet, d.h. die Klappen 74 werden geöffnet. Die Klappen 54 und 24 des ersten Zuluftkanals 20 werden geschlossen. Das Heizregister 34 des ersten Zuluftkanals 20 wird ebenfalls geschlossen. Das Heizregister 60 des zweiten Zuluftkanals 22 wird geöffnet.

### Beispiel 3:

Es herrscht beispielsweise eine Außentemperatur von - 20°C. Alle Räume 44, 46, 48 haben einen erhöhten Heizbedarf. Jetzt kann es sein, dass die Heizleistung des zweiten Zuluftkanals 22 mit dem darin befindlichen Heizregister 60 nicht ausreicht, um die Räume 44, 46, 48 zu beheizen. Zusätzlich wird nun der erste Zuluftkanal 20 geöffnet, in dem die Klappen 54 und 24 öffnen und das Heizregister 34 ebenfalls öffnet.

Bei einer Reduzierung der Heizleistung können die Kanäle analog der Beispiele 1 bis 3 zurückgeschaltet werden. Die Schaltung der Zuluftkanäle 20, 22 gemäß den Beispielen 1 bis 3 wird analog für den Kühlfall angewendet. In den Räumen 44, 46, 48 herrscht dann überall Kühlbedarf. Gleiches gilt für den Kühlfall.

Die Erfindung zeichnet sich gegenüber dem bisher bekannten Stand der Technik dadurch aus, dass in beiden Zuluftkanälen 20, 22 die Temperaturen jeweils extrem variieren können, beispielsweise von 12°C bis 45°C. Zudem kann auch die jeweilige Zuluftmenge von einem Minimum, nämlich die Mindestfrischluftzufuhr in die jeweiligen Räume, bis zu einem Maximum, nämlich maximale Heizung oder Kühlung oder Be- oder Entfeuchtung, variieren.

Gemäß einer Ausführungsform der Erfindung kann der erste Zuluftkanal 20 eine geringere Querschnittsfläche aufweisen als der zweite Zuluftkanal 22. Dadurch können in beiden Zuluftkanälen 20,22 unterschiedliche Luftmengen den Räumen 44, 46, 48 zugeführt werden. Dies ist insbesondere für unterschiedlichen Wärme- und/oder Kühlbedarf wichtig.

Ist der Kühlbedarf oder der Heizbedarf in den Räumen 44, 46, 48 sehr hoch, wie dies oben anhand der Beispiele 1 bis 3 beschrieben wurde, wird der Zuluftkanal 22 mit der größeren Querschnittsfläche aktiviert. Ist der Kühl- oder Heizbedarf geringer, so wird der Zuluftkanal 20 mit der kleineren Querschnittsfläche aktiviert.

Nun ist es aber auch möglich, dass ein Mischbetrieb stattfindet, nämlich dass sowohl der eine oder andere Raum 44, 46, 48 gekühlt bzw. der eine oder andere Raum 44, 46, 48 geheizt wird. Je nach dem ob der Kühlbedarf oder der Heizbedarf für die Räume 44, 46, 48 größer ist, wird der größere Zuluftkanal, also der zweite Zuluftkanal 22 für den Kühl- oder Heizbedarf aktiviert und entsprechend der erste Zuluftkanal 20 mit dem geringeren Zuluftvolumen für den Kühl- oder Heizbedarf aktiviert.

Beispielsweise im Winter ist der zweite Zuluftkanal 22 ein Warmluftkanal, d.h. über diesen Kanal werden die Räume 44, 46, 48 geheizt. Der erste Zuluftkanal 20 mit dem kleineren Zuluftvolumen ist für das Kühlen aktiviert, d.h. bedarfsweise werden die Räume 44, 46, 48 über diesen Zuluftkanal 20 gekühlt.

Im Sommer ist beispielsweise der zweite Zuluftkanal 22 mit dem größeren Zuluftvolumen dann der Kühlkanal und der erste Zuluftkanal 20 mit dem kleineren Zuluftvolumen der Heizkanal. Entsprechend werden die Räume 44, 46, 48 über den einen oder anderen Kanal gekühlt oder geheizt.

Unter anderem wird der Temperaturwert des Temperaturfühlers 38 im ersten Zuluftkanal 20 sowie der Temperaturwert des Temperaturfühlers 64 im zweiten Zuluftkanal 22 zum Öffnen und Schließen der jeweils zugeordneten Klappe 54,72 im ersten oder zweiten Zuluftkanal 20 oder 22 herangezogen. Wird in beiden Zuluftkanälen 20, 22 gekühlt oder geheizt, so werden jeweils die den Zuluftkanälen 20, 22 zugeordneten Klappen 54, 72 anteilsmäßig geöffnet oder geschlossen. Wenn beide Kanäle die gleiche Zulufttemperatur haben, sind die Klappenstellungen der Klappen 54, 72 für den jeweiligen Raum 44, 46, 48 gleich. D.h. bei hohem Heizbedarf/Kühlbedarf sind beide Klappen zu 100% geöffnet, ist der Heizbedarf/Kühlbedarf im Wesentlichen gedeckt, sind die Klappen beispielsweise nur noch zu 30% geöffnet. Die Klappenöffnungen können sich von Raum zu Raum unterscheiden.

Analog dem Heiz- und Kühlfall der Räume 44, 46, 48 können die Zuluftkanäle auch für Be- und Entfeuchtung aktiviert und deaktiviert werden.

Nach der Erfindung ist es nunmehr möglich, dass die Ventileinrichtungen 54, 72 unabhängig voneinander einzustellen sind. Hierdurch ergeben sich weitreichende Möglichkeiten. Beispielsweise ist es nunmehr möglich, dass in den zu klimatisierenden Raum die maximal mögliche Zuluft aus dem einen Kanal als auch aus dem anderen Kanale eingeleitet wird, um beispielsweise eine schnelle Aufwärmung oder Kühlung zu ermöglichen. Hierdurch wird die Flexibilität der Anlage aber auch die Reaktionsgeschwindigkeit erheblich erhöht. Vorzugsweise ist dabei eine der Größen Druck, Temperatur, Feuchte, Dichte in jedem Zuluftkanal unabhängig von der jeweiligen Größe im anderen Zuluftkanal einstellbar.

Ein weiterer Gesichtspunkt ist auch, dass durch die Entkopplung der Ventileinrichtungen eine bedarfsweise Versorgung zumindest eines Zuluftkanals 20, 22 mit einer weiteren, vorgeschalteten Einkanalanlage möglich ist. Über die unabhängig einstellbaren Ventileinrichtungen 54, 72 können auftretende Druckschwankungen ausgeglichen werden.

### Bezugszeichenliste

- 10: Zweikanal-Klimaanlage
- 12: zentraler Zuluftkanal
- 14: Zuluftmotor
- 16: Heizregister
- 18: Temperaturfühler
- 20: erster Zuluftkanal
- 22: zweiter Zuluftkanal
- 24: Klappe im ersten Zuluftkanal
- 26: Motor im ersten Zuluftkanal
- 28: Klappe im zweiten Zuluftkanal
- 30: Motor im zweiten Zuluftkanal
- 32: Kühlregister
- 34: Heizregister
- 36: Befeuchtungseinrichtung
- 38: Temperaturfühler
- 40: Feuchtigkeitsfühler
- 42: Druckfühler
- 44: zu klimatisierender Raum
- 46: zu klimatisierender Raum
- 48: zu klimatisierender Raum
- 50: Verzweigungskanal vom ersten Zuluftkanal
- 52: Lufteinlass in dem zu klimatisierenden Raum, Lufteinlassvorrichtung
- 54: Klappe im ersten Verzweigungskanal
- 56: Motor für die Klappe im ersten Verzweigungskanal
- 58: Kühlregister
- 60: Heizregister
- 62: Befeuchtungseinrichtung
- 64: Temperaturfühler
- 66: Feuchtigkeitsfühler
- 68: Druckfühler
- 70: zweiter Verzweigungskanal
- 72: Klappe im zweiten Verzweigungskanal
- 74: Motor für die Klappe im zweiten Verzweigungskanal
- 76: Temperaturfühler
- 78: Feuchtigkeitsfühler
- 80: Luftqualitätsfühler

## Patentansprüche

1. Zweikanal-Klimaanlage (10) zur Klimatisierung einer Anzahl von Räumen (44, 46, 48) und/oder Raumzonen, mit jeweils mindestens einer Lufteinlassvorrichtung (52) zu jedem zu klimatisierenden Raum (44, 46, 48), mit mindestens einem Paar von Zuluftkanälen (20, 22), wobei zumindest ein Zuluftkanal (20, 22) ein Kühl- und/oder Heizregister (32, 34; 58, 60) umfasst, mit zumindest einem Temperaturregler für jeden zu klimatisierenden Raum (44, 46, 48), der den zu klimatisierenden Raum (44, 46, 48) auf eine einstellbare Raumtemperatur (T_{Raumsoll}) regelt, mit zumindest jeweils einer jedem Zuluftkanal (20, 22) zugeordneten Ventileinrichtung (54, 72), welche den zugeordneten Zuluftkanal (20, 22) mit der jeweiligen Lufteinlasseinrichtung (52) verbindet, **dadurch gekennzeichnet, dass** die Ventileinrichtungen (54, 72) so voneinander unabhängig ausgebildet sind, dass die Luftmengen aus den jeweiligen Zuluftkanälen (20,22) zu den einzelnen zu klimatisierenden Räumen (44, 46, 48) unabhängig so voneinander einstellbar sind, dass die maximale Zuluftmenge aus dem einen Zuluftkanal (20) als auch die maximale Zuluftmenge aus dem anderen Zuluftkanal (22) in einen zu klimatisierenden Raum (44, 46, 48) geleitet werden kann, dass die Zweikanal-Klimaanlage (10) eine Schaltung aufweist, die mit den Temperaturreglern der zu klimatisierenden Räume zusammenwirkt und die mit dem in zumindest einem Zuluftkanal (20, 22) angeordneten Kühl- oder Heizregister (32, 34; 58, 60) verbunden ist, wobei die Schaltung ein das Kühl- oder Heizregister (32, 34; 58, 60) öffnendes Stellsignal nur abgibt, wenn die Temperatur in zumindest einem Zuluftkanal (20, 22) zum Kühlen oder Heizen der zu klimatisierenden Räume (44, 46, 48) im Zusammenhang mit der geförderten Luftmengen nicht ausreicht, und dass die Zuluftkanäle (20, 22) für unterschiedliche Zuluftmengen ausgelegt sind, indem ein erster Zuluftkanal eine geringere Querschnittsfläche aufweist als ein zweiter Zuluftkanal.

2. Zweikanal-Klimaanlage nach Anspruch 1, **dadurch gekennzeichnet, dass** die Ventileinrichtung (54, 72) jeweils so ausgebildet und gesteuert ist, dass auch nur einer der Zuluftkanäle (20, 22) mit der Lufteinlassvorrichtung (52) eines zu klimatisierenden Raumes (44, 46, 48) verbindbar ist.

3. Zweikanal-Klimaanlage nach Anspruch 1 oder 2, **dadurch gekennzeichnet, dass** zumindest eine der Größen Druck, Temperatur, Feuchte, Dichte in jedem Zuluftkanal (20, 22) unabhängig von der jeweiligen Größe im anderen Zuluftkanal (20, 22) einstellbar ist

4. Zweikanal-Klimaanlage nach einem der vorangehenden Ansprüche, **dadurch gekennzeichnet, dass** der Druck in den Zuluftkanälen (20, 22) in Abhängigkeit von den benötigten Luftmengen über die eine Ventileinrichtung bildenden Klappen (54, 72) und/oder einen Zuluftmotor (14) geregelt ist

5. Zweikanal-Klimaanlage nach einem der vorangehenden Ansprüche, **dadurch gekennzeichnet, dass** ein weiterer Zuluftkanal wahlweise auch ein Heiz- und/oder Kühlregister (32, 34; 58, 60) aufweist

6. Zweikanal-Klimaanlage nach einem der vorangehenden Ansprüche, **dadurch gekennzeichnet, dass** die Kühl- und Heizregister (32, 34; 58, 60) der Zuluftkanäle (20, 22) über einen vorbestimmten Temperaturbereich einstellbar sind.

7. Zweikanal-Klimaanlage nach einem der vorangehenden Ansprüche, **dadurch gekennzeichnet, dass** die Mindestzulufttemperatur in den Zuluftkanälen (20, 22) im Wesentlichen der Minimaltemperatur der Anlage (10) entspricht mit der diese keinen Schaden nimmt

8. Zweikanal-Klimaanlage nach einem der vorangehenden Ansprüche, **dadurch gekennzeichnet, dass** die den einzelnen Zuluftkanälen (20, 22) zugeführte Luftmenge unabhängig voneinander variiert

9. Zweikanal-Klimaanlage nach Anspruch 8 **dadurch gekennzeichnet, dass** die Zuluftmenge für die jeweils zu klimatisierenden Räume (44, 46, 48) oder Raumzonen in Abhängigkeit von der Differenz zwischen der Temperatur (T_{Raumlsl}) im zu klimatisierenden Raum (44, 46, 48) oder der zu ktimafisierenden Raumzone und der voreingestellten Temperatur/Sollwert (T_{RaumSoll}) als auch in Abhängigkeit von der Zulufttemperatur (T_{zu}) variiert.

10. Zweikanal-Klimaanlage nach einem der vorangehenden Ansprüche, **dadurch gekennzeichnet, dass** Be- und/oder Entfeuchtungseinrichtungen (36, 62) für die Zuluft in zumindest einem Zuluftkanal (20, 22) vorgesehen sind, welche zuschaltbar sind.

11. Zweikanal-Klimaanlage nach einem der vorangehenden Ansprüche, **dadurch gekennzeichet** dass weitere Kühl- und/oder Heizeinrichtungen (16) für die Zuluft vorgesehen sind, welche zuschaltbar sind.

12. Zweikanal-Klimaanlage nach Anspruch 11 **dadurch gekennzeichnet, dass** die Kühl- und/oder Heizregister (32, 34; 58, 60) und/oder die Be- und Entfeuchtungseinrichtungen (36, 62) entsprechend der maximal möglichen Zuluftmenge in dem jeweiligen Zuluftkanal ausgelegt sind.

13. Zweikanal-Klimaanlage nach einem der vorangehenden Ansprüche, **dadurch gekennzeichnet, dass** die Steuerung der Luftmengen, Drücke, Temperaturen und Feuchtewerte in den Zuluftkanälen in Abhängigkeit von den Dichtewerten in den Zuluftkanälen und den zu belüftenden Räumen/Raumzonen erfolgen kann.

## Claims

1. Two-channel air conditioner (10) for the climate control of a number of rooms (44, 46, 48) and/or room zones, each having at least one air inlet device (52) for each room (44, 46, 48) to be air-conditioned, having at least one pair of supply air channels (20, 22), at least one supply air channel (20, 22) comprising a cooling and/or heating matrix (32, 34; 58, 60), having at least one temperature controller for each room (44, 46, 48) to be air-conditioned, which controls the room (44, 46, 48) to be air-conditioned to an adjustable room temperature (T_{roomSP}), having at least one valve unit (54, 72) each assigned to each supply air channel (20, 22), which connects the associated supply air channel (20, 22) to the respective air inlet device (52), **characterized in that** the valve units (54, 72) are formed independently of one another in such a way that the quantities of air from the respective supply air channels (20, 22) to the individual rooms (44, 46, 48) to be air-conditioned can be adjusted independently of one another such that the maximum supply air quantity from one supply air channel (20) and also the maximum supply air quantity from the other supply air channel (22) can be led into a room (44, 46, 48) to be air-conditioned, **in that** the two-channel air conditioner (10) has a switching system, which interacts with the temperature controllers of the rooms to be air-conditioned and which is connected to the cooling or heating matrix (32, 34; 58, 60) arranged in at least one supply air channel (20, 22), wherein the switching system outputs an actuating signal opening the cooling or heating matrix (32, 34; 58, 60) only when the temperature in at least one supply air channel (20, 22) is not sufficient to cool or heat the rooms (44, 46, 48) to be air-conditioned in conjunction with the quantity of air delivered, and **in that** the supply air channels (20, 22) are designed for different quantities of supply air, **in that** a first supply air channel has a smaller cross-sectional area than a second supply air channel.

2. Two-channel air-conditioner according to Claim 1, **characterized in that** each valve unit (54, 72) is respectively formed and controlled in such a way that also only one of the supply air channels (20, 22) can be connected to the air inlet device (52) of a room (44, 46, 48) to be air-conditioned.

3. Two-channel air-conditioner according to Claim 1 or 2, **characterized in that** at least one of the variables pressure, temperature, humidity, density in each supply air channel (20, 22) can be adjusted independently of the respective variable in the other supply air channel (20, 22).

4. Two-channel air-conditioner according to one of the preceding claims, **characterized in that** the pressure in the supply air channels (20, 22) is controlled as a function of the quantities of air needed, via the flaps (54, 72) forming a valve unit and/or a supply air motor (14).

5. Two-channel air-conditioner according to one of the preceding claims, **characterized in that** a further supply air channel optionally also has a heating and/or cooling matrix (32, 34; 58, 60).

6. Two-channel air-conditioner according to one of the preceding claims, **characterized in that** the cooling and heating matrices (32, 34; 58, 60) of the supply air channels (20, 22) can be adjusted over a predetermined temperature range.

7. Two-channel air-conditioner according to one of the preceding claims, **characterized in that** the minimum supply air temperature in the supply air channels (20, 22) corresponds substantially to the minimum temperature of the conditioner (10) at which the latter is not damaged.

8. Two-channel air-conditioner according to one of the preceding claims, **characterized in that** the quantity of air supplied to the individual supply air channels (20, 22) varies independently of the others.

9. Two-channel air-conditioner according to Claim 8, **characterized in that** the supply air quantity for the respective rooms (44, 46, 48) or room zones to be air-conditioned varies as a function of the difference between the temperature (Troomact) in the room (44, 46, 48) to be air-conditioned or the room zone to be air-conditioned and the preset temperature set point (T_{roomSP}) and also as a function of the supply air temperature (T_{supply}).

10. Two-channel air-conditioner according to one of the preceding claims, **characterized in that** humidifying and/or dehumidifying units (36, 82), for the supply air are provided in at least one supply air channel (20, 22) and can be activated.

11. Two-channel air-conditioner according to one of the preceding claims, **characterized in that** further cooling and/or heating devices (16) are provided for the supply air and can be activated.

12. Two-channel air-conditioner according to Claim 11, **characterized in that** the cooling and/or heating matrices (32, 34; 58, 60) and/or the humidifying and dehumidifying devices (36, 62) are designed in accordance with the maximum possible supply air quantity in the respective supply air channel.

13. Two-channel air-conditioner according to one of the preceding claims, **characterized in that** the quantities of air, pressures, temperatures and humidity values in the supply air channels can be controlled as a function of the density values in the supply air channels and the rooms/room zones to be ventilated.

## Revendications

1. Installation de climatisation (10) à deux canaux, destinée à climatiser plusieurs locaux (44, 46, 48) et/ou zones de locaux, l'installation présentant au moins un ensemble (52) d'admission d'air vers chaque local (44, 46, 48) à climatiser, au moins une paire de canaux (20, 22) d'amenée d'air, au moins un canal (20, 22) d'amenée d'air comportant un registre de refroidissement et/ou de chauffage (32, 34; 58, 60), au moins un régulateur de température prévu pour chaque local (44, 46, 48) à climatiser et qui régule l'espace (44, 46, 48) à climatiser à une température réglable (T_{RaumSoll}), au moins un dispositif de soupape (54, 72) associé à chaque canal (20, 22) d'amenée d'air et reliant le canal (20, 22) d'amenée d'air associé au dispositif (52) d'admission d'air respectif, **caractérisée en ce que**
les dispositifs de soupape (54, 72) sont configurés indépendamment l'un de l'autre de telle sorte que les débits d'air provenant de chacun des canaux (20, 22) d'amenée d'air et envoyés à chacun des locaux (44, 46, 48) à climatiser puissent être réglés indépendamment l'un de l'autre, de sorte que le débit maximal d'amenée d'air provenant d'un canal (20) d'amenée d'air de même que le débit maximal d'amenée d'air provenant de l'autre canal (22) d'amenée d'air puissent être amenés dans un local (44, 46, 48) à climatiser,
**en ce que** l'installation (10) de climatisation à deux canaux présente un circuit qui coopère avec les régulateurs de température des locaux à climatiser et qui est relié au registre de refroidissement et de chauffage (32, 34; 58, 60) disposé dans le ou les canaux d'amenée d'air (20, 22), le circuit ne délivrant un signal de réglage qui ouvre le registre de refroidissement ou de chauffage (32, 34; 58, 60) que si la température qui règne dans au moins un canal (20, 22) d'amenée d'air ne suffit pas à refroidir ou réchauffer les locaux (44, 46, 48) à climatiser par le débit d'air apporté et
**en ce que** les canaux (20, 22) d'amenée d'air sont conçus pour différents débits d'amenée d'air par le fait qu'un premier canal d'amenée d'air présente une section transversale dont la superficie est plus petite que l'autre canal d'amenée d'air.

2. Installation de climatisation à deux canaux selon la revendication 1, **caractérisée en ce que** chacun des dispositifs de soupape (54, 72) est configuré et commandé de telle sorte que seul l'un des canaux (20, 22) d'amenée d'air puisse être relié à l'ensemble (52) d'admission d'air d'un local (44, 46, 48) à climatiser.

3. Installation de climatisation à deux canaux selon les revendications 1 ou 2, **caractérisée en ce qu'**au moins l'une des grandeurs que sont la pression, la température, l'humidité et la densité régnant dans chaque canal (20, 22) d'amenée d'air peut être réglée indépendamment des grandeurs correspondantes régnant dans l'autre canal (20, 22) d'amenée d'air.

4. Installation de climatisation à deux canaux selon l'une des revendications précédentes, **caractérisée en ce que** la pression qui règne dans les canaux (20, 22) d'amenée d'air est régulée en fonction des débits d'air nécessaires par l'intermédiaire de clapets (54, 72) qui forment un dispositif de soupape et/ou d'un moteur (14) d'amenée d'air.

5. Installation de climatisation à deux canaux selon l'une des revendications précédentes, **caractérisée en ce qu'**un autre canal d'amenée d'air présente sélectivement aussi un registre de chauffage et/ou de refroidissement (32, 34; 58, 60).

6. Installation de climatisation à deux canaux selon l'une des revendications précédentes, **caractérisée en ce que** les registres de chauffage et de refroidissement (32, 34; 58, 60) des canaux (20, 22) d'amenée d'air peuvent être réglés sur une plage de température prédéterminée.

7. Installation de climatisation à deux canaux selon l'une des revendications précédentes, **caractérisée en ce que** la température minimale d'amenée d'air régnant dans les canaux (20, 22) d'amenée d'air correspond essentiellement à la température minimale de l'installation (10) à laquelle cette dernière ne subit aucun dommage.

8. Installation de climatisation à deux canaux selon l'une des revendications précédentes, **caractérisée en ce que** les débits d'air apportés aux différents canaux (20, 22) d'amenée d'air varient indépendamment l'un de l'autre.

9. Installation de climatisation à deux canaux selon la revendication 8, **caractérisée en ce que** les débits d'amenée d'air pour chacun des locaux (44, 46, 48) à climatiser ou zones de locaux varient en fonction de la différence entre la température (T_{RaumIst}) dans le local (44, 46, 48) à climatiser ou dans la zone de local à climatiser et de la valeur préréglée de consigne de température (T_{RaumSoll}) ainsi qu'en fonction de la température (T_{zu}) d'amenée d'air.

10. Installation de climatisation à deux canaux selon l'une des revendications précédentes, **caractérisée en ce que** des dispositifs d'humidification et/ou de déshumidification (36, 62) de l'amenée d'air sont prévus dans au moins un canal (20, 22) d'amenée d'air et peuvent être branchés.

11. Installation de climatisation à deux canaux selon l'une des revendications précédentes, **caractérisée en ce que** d'autres dispositifs de refroidissement et/ou de chauffage (16) sont prévus pour l'amenée d'air et peuvent être branchés.

12. Installation de climatisation à deux canaux selon la revendication 11, **caractérisée en ce que** les registres de refroidissement et/ou de chauffage (32, 34; 58, 60) et/ou les dispositifs d'humidification et de déshumidification (36, 62) sont conçus en accord avec le débit d'amenée d'air maximal possible dans chaque canal d'amenée d'air.

13. Installation de climatisation à deux canaux selon l'une des revendications précédentes, **caractérisée en ce que** la commande des débits d'air, des pressions, des températures et des valeurs d'humidité qui règnent dans les canaux d'amenée d'air peut s'effectuer en fonction des valeurs de densité qui règnent dans les canaux d'amenée d'air et dans les locaux ou zones de local à ventiler.
